# EUROPÄISCHE PATENTSCHRIFT

(11) **EP 4 190 983 B1**
(45) Veröffentlichungstag und Bekanntmachung des Hinweises auf die Patenterteilung: **24.09.2025**
(21) Anmeldenummer: 22207412.2
(22) Anmeldetag: 15.11.2022
(51) Int. Cl.: E03C 1/04

(54) **SANITÄRARMATUR MIT EINER BRAUSE**
SANITARY FITTING WITH A SHOWER
ROBINETTERIE SANITAIRE DOTÉE D'UNE DOUCHE

(30) Priorität: 29.11.2021 DE 102021131212; 18.05.2022 DE 102022112447
(43) Veröffentlichungstag der Anmeldung: 07.06.2023
(73) Patentinhaber: Grohe AG, 58675 Hemer (DE)
(72) Erfinder: WOESTHOFF, Wulf, 58675 Hemer (DE); Christian, Kutsch, 44135 Dortmund (DE)

(56) Entgegenhaltungen:
- EP-B1- 2 636 804
- EP-B1- 3 366 848
- DE-A1- 102008 006 255
- DE-A1- 102017 129 333
- GB-A- 2 499 226
- US-B2- 10 364 557

## Beschreibung

Die vorliegende Erfindung betrifft eine Sanitärarmatur, die insbesondere im Zusammenhang mit Spülbecken, Waschbecken, Badewannen und/oder Duschen verwendbar ist. Sanitärarmaturen dienen an Spülbecken, Waschbecken, Badewannen und/oder Duschen der bedarfsgerechten Bereitstellung einer Flüssigkeit, insbesondere Wasser. Hierzu können Sanitärarmaturen ein Armaturengehäuse mit einem Auslauf und einer Auslauföffnung für die Flüssigkeit aufweisen. Das Armaturengehäuse der Sanitärarmatur ist an einem Träger, beispielsweise einer Arbeitsplatte oder einem Spül- bzw. Waschbecken, befestigbar. Ferner können Sanitärarmaturen ein Mischventil aufweisen, durch das Kaltwasser und Warmwasser zu einem Mischwasser mit einer gewünschten Mischwassertemperatur mischbar sind. Zudem sind aus DE 10 2008 006 255 A1 oder EP 3 366 848 B1 Sanitärarmaturen entsprechend dem Oberbegriff von Anspruch 1 bekannt, durch die zusätzlich Heißwasser bzw. kochendes Wasser abgebbar sind. Bekannt sind darüber hinaus auch Küchenarmaturen mit einer aus dem Auslauf herausziehbaren Brause, durch die eine Reichweite eines durch die Küchenarmatur abgegebenen Flüssigkeitsstrahls erweiterbar ist. Beispielhaft für solche Armaturen seien die DE 10 2017 129 333 A1 oder die GB2499226A genannt.

Insbesondere bei herausgezogener Brause besteht bei einer versehentlichen Abgabe von Heißwasser jedoch eine hohe Verbrühungsgefahr. Aufgabe der Erfindung ist es daher, die mit Bezug auf den Stand der Technik geschilderten Probleme zumindest teilweise zu lösen und insbesondere eine Sanitärarmatur anzugeben, durch die eine Verbrühungsgefahr reduzierbar ist.

Diese Aufgabe wird gelöst mit einer Sanitärarmatur gemäß den Merkmalen des unabhängigen Patentanspruchs. Weitere vorteilhafte Ausgestaltungen der Sanitärarmatur sind in den abhängigen Patentansprüchen angegeben.

Darüber hinaus werden die in den Patentansprüchen angegebenen Merkmale in der Beschreibung näher präzisiert und erläutert, wobei weitere bevorzugte Ausgestaltungen der Erfindung dargestellt werden.

Hierzu trägt eine Sanitärarmatur mit den Merkmalen von Anspruch 1 bei.

Die Sanitärarmatur dient insbesondere der bedarfsgerechten Bereitstellung einer ersten Flüssigkeit und einer zweiten Flüssigkeit an Spülbecken, Waschbecken, Duschen und/oder Badewannen. Bei der ersten Flüssigkeit handelt es sich um Heißwasser, das eine Heißwassertemperatur von 95 °C (Celsius) bis 100 °C aufweist. Hierzu weist die Sanitärarmatur eine Heißwasserquelle, beispielsweise nach Art eines Heißwasserbereiters bzw. Boilers, auf.

Bei der zweiten Flüssigkeit kann es sich insbesondere um Mischwasser handeln. Hierzu kann der Sanitärarmatur insbesondere Kaltwasser mit einer Kaltwassertemperatur und Warmwasser mit einer Warmwassertemperatur zuführbar sein. Das Kaltwasser und Warmwasser sind durch die Sanitärarmatur insbesondere, beispielsweise mittels eines Mischventils oder einer (Thermostat-)Mischkartusche, zu dem Mischwasser mit einer gewünschten Mischwassertemperatur mischbar. Die Kaltwassertemperatur beträgt insbesondere maximal 25 °C, bevorzugt 1 °C bis 25 °C, besonders bevorzugt 5 °C bis 20 °C und/oder die Warmwassertemperatur insbesondere maximal 90 °C, bevorzugt 25 °C bis 90 °C, besonders bevorzugt 55 °C bis 65 °C. Das Mischventil oder die (Thermostat-)Mischkartusche können in einem Armaturengehäuse der Sanitärarmatur angeordnet sein. Das Armaturengehäuse besteht insbesondere zumindest teilweise aus Kunststoff und/oder (Guss-)Metall, wie zum Beispiel Messing. Das Armaturengehäuse ist an einem Träger, beispielsweise einer Arbeitsplatte, Spülbecken, Waschbecken, Badewanne oder Dusche, befestigbar. Weiterhin weist das Armaturengehäuse einen (hervorstehenden bzw. abzweigenden) Auslauf auf, der starr oder bewegbar mit dem Armaturengehäuse verbunden ist. Der Auslauf kann zumindest teilweise rohrförmig ausgebildet sein.

Die Sanitärarmatur weist zudem eine Brause mit einem ersten Flüssigkeitskanal zum Führen der ersten Flüssigkeit zu zumindest einer Auslauföffnung der Brause. Weiterhin weist die Brause zumindest einen zweiten Flüssigkeitskanal zum Führen der zweiten Flüssigkeit zu der zumindest einen Auslauföffnung auf. Über die zumindest eine Auslauföffnung sind die erste Flüssigkeit und/oder die zweite Flüssigkeit insbesondere an eine Umgebung der Sanitärarmatur abgebbar. Weiterhin kann die zumindest eine Auslauföffnung nach Art eines Mousseurs und/oder Strahlbildners ausgebildet sein. Die Brause ist durch einen Benutzer der Sanitärarmatur aus einer ersten Betriebsstellung, in der die Brause zumindest teilweise in dem Auslauf angeordnet ist, in eine zweite Betriebsstellung ziehbar, um beispielsweise die zweite Flüssigkeit flexibler und/oder in einen Bereich mit einer größeren Entfernung zu der Sanitärarmatur als in der ersten Betriebsstellung der Brause abgeben zu können. In der ersten Betriebsstellung ist die Brause insbesondere in ein längsseitiges Ende des Auslaufs eingesteckt, sodass die Brause insbesondere lösbar an dem Auslauf befestigt ist bzw. von dem Auslauf getragen wird. In der zweiten Betriebsstellung ist die Brause insbesondere von dem Auslauf getrennt, sodass die Brause insbesondere unabhängig von dem Auslauf bewegbar ist. Beispielsweise kann die Brause aus der ersten Betriebsstellung um 5 cm bis 100 cm in die zweite Betriebsstellung aus der Brause ziehbar sein. Hierzu kann die Brause mit einem Flüssigkeitsschlauch verbunden sein, der mit der Brause aus dem Armaturengehäuse und/oder dem Auslauf herausziehbar ist.

Die Brause weist ein erstes Ventil auf, das den zumindest einen ersten Flüssigkeitskanal zum Führen der ersten Flüssigkeit (insbesondere automatisch) schließt, wenn die Brause aus der ersten Betriebsstellung in die zweite Betriebsstellung gezogen wird. Hierdurch ist verhinderbar, dass die erste Flüssigkeit über die Auslauföffnung abgebbar ist, wenn sich die Brause nicht in der ersten Betriebsstellung befindet. Hierdurch wird eine Verbrühungsgefahr reduziert, wenn die Brause aus dem Auslauf herausgezogen ist. Das erste Ventil kann nach Art eines (ersten) Rückflussverhinderers ausgebildet und/oder in der Brause bzw. in einem Brausegehäuse der Brause angeordnet sein.

Das erste Ventil kann den zumindest einen ersten Flüssigkeitskanal öffnen, wenn sich die Brause in der ersten Betriebsstellung befindet. Das erste Ventil öffnet den zumindest einen ersten Flüssigkeitskanal insbesondere automatisch, wenn die Brause wieder in der ersten Betriebsstellung angeordnet bzw. wieder in den Auslauf gesteckt wird. Somit ist die erste Flüssigkeit insbesondere nur dann über die Auslauföffnung abgebbar, wenn sich die Brause in der ersten Betriebsstellung befindet.

Die Sanitärarmatur kann eine Umstelleinrichtung zur Betätigung des ersten Ventilsitzes aufweisen. Mittels der Umstelleinrichtung ist das erste Ventil (insbesondere automatisch) schließbar und öffenbar. Insbesondere handelt es sich bei der Umstelleinrichtung um eine mechanische Umstelleinrichtung und nicht um eine elektrische Umstelleinrichtung.

Die Umstelleinrichtung kann ein erstes Stellelement umfassen, das zum Öffnen des ersten Ventils zumindest teilweise in die Brause verstellbar ist. Das erste Stellelement kann zumindest teilweise stiftförmig und/oder bolzenförmig ausgebildet sein. Weiterhin kann das erste Stellelement (im Wesentlichen) orthogonal zu einer Brauselängsachse der Brause orientiert sein.

Das erste Stellelement kann durch den Auslauf zumindest teilweise in die Brause verstellbar sein, wenn sich die Brause in der ersten Betriebsstellung befindet. Das erste Stellelement ist insbesondere derart ausgebildet und/oder angeordnet, dass es beim Einstecken der Brause in den Auslauf durch den Auslauf bzw. durch eine Brauseaufnahme des Auslaufs gedrückt bzw. zumindest teilweise in die Brause verstellt wird. Durch das zumindest teilweise Verstellen des ersten Stellelements in die Brause wird das erste Ventil geöffnet.

Das erste Stellelement kann durch eine erste Feder zumindest teilweise aus der Brause herausverstellbar sein, wenn sich die Brause nicht in der ersten Betriebsstellung befindet. Die erste Feder kann insbesondere nach Art einer Schraubenfeder ausgebildet sein.

Durch das erste Stellelement kann ein zweites Stellelement verstellbar sein. Das zweite Stellelement kann zumindest teilweise stiftförmig und/oder bolzenförmig ausgebildet sein. Weiterhin kann das zweite Stellelement (im Wesentlichen) parallel zu der Brauselängsachse der Brause orientiert sein.

Das zweite Stellelement kann gegen eine zweite Feder verstellbar sein. Die zweite Feder kann insbesondere nach Art einer Schraubenfeder ausgebildet sein.

Das zweite Stellelement kann über eine Gleitfläche durch das erste Stellelement verstellbar sein. Die Gleitfläche kann insbesondere an einem (zweiten) längsseitigen Ende des zweiten Stellelements ausgebildet sein. Weiterhin kann die Gleitfläche insbesondere schräg zu dem ersten Stellelement bzw. schräg zu einer Längsachse des ersten Stellelements verlaufen. Insbesondere kann ein (drittes) längsseitiges Ende des ersten Stellelements mit der Gleitfläche des zweiten Stellelements zusammenwirken. Über die Gleitfläche ist insbesondere eine Bewegung des ersten Stellelements orthogonal zu der Längsachse der Brause in eine Bewegung des zweiten Stellelements parallel zu der Längsachse der Brause bewirkbar.

Das erste Ventil kann einen ersten Ventilkörper aufweisen, der durch das erste Stellelement und/oder ein zweites Stellelement von einem ersten Ventilsitz abgebbar ist. Hierzu können das erste Stellelement und/oder das zweite Stellelement insbesondere mechanisch mit dem ersten Ventilkörper gekoppelt sein. Das Abheben des ersten Ventilkörpers von dem ersten Ventilsitz bewirkt insbesondere ein Öffnen des ersten Ventils.

Der erste Ventilkörper kann durch eine dritte Feder auf den ersten Ventilsitz drückbar sein. Die dritte Feder kann insbesondere nach Art einer Schraubenfeder ausgebildet sein.

Die Erfindung sowie das technische Umfeld werden nachfolgend anhand der Figuren näher erläutert. Es ist darauf hinzuweisen, dass die Figuren eine besonders bevorzugte Ausführungsvariante der Erfindung zeigen, diese jedoch nicht darauf beschränkt ist. Dabei sind gleiche Bauteile in den Figuren mit denselben Bezugszeichen versehen. Es zeigen beispielhaft und schematisch:
- Fig. 1:: eine Sanitärarmatur in einer perspektivischen Darstellung;
- Fig. 2:: eine Brause der Sanitärarmatur in einer ersten Betriebsstellung in einer Schnittdarstellung; und
- Fig. 3:: die Brause der Sanitärarmatur in einer zweiten Betriebsstellung in einer Schnittdarstellung.

Die Fig. 1 zeigt eine Sanitärarmatur 1 in einer perspektivischen Darstellung. Die Sanitärarmatur 1 weist ein Armaturengehäuse 2 auf, das einen schwenkbar gelagerten Auslauf 3 umfasst. Das Armaturengehäuse 2 ist an einem hier nicht gezeigten Träger befestigbar. Weiterhin weist die Sanitärarmatur 1 eine Brause 4 auf, die sich in der Fig. 1 in einer ersten Betriebsstellung 7 befindet. In der ersten Betriebsstellung 7 ist die Brause 4 in ein erstes längsseitiges Ende 19 des Auslaufs 3 gesteckt, sodass die Brause 4 lösbar an dem Auslauf 3 befestigt ist. Durch ein erstes Betätigungselement 20 der Sanitärarmatur 1 ist eine Abgabe einer ersten Flüssigkeit über eine Auslauföffnung 6 der Brause 4 steuerbar. Das erste Betätigungselement 20 ist hier nach Art eines Drehgriffs ausgebildet. Bei der ersten Flüssigkeit handelt es sich um Heißwasser. Zudem umfasst die Sanitärarmatur 1 ein zweites Betätigungselement 21, durch das eine Abgabe einer zweiten Flüssigkeit über die Auslauföffnung 6 steuerbar sowie eine Temperatur der zweiten Flüssigkeit einstellbar ist. Das zweite Betätigungselement 21 ist hier nach Art eines Betätigungshebels ausgebildet. Bei der zweiten Flüssigkeit handelt es sich um Mischwasser.

Die Fig. 2 zeigt die Brause 4 in der ersten Betriebsstellung 7 in einer Schnittdarstellung entlang einer in der Fig. 1 gezeigten Schnittebene 22 von oben. Die Brause 4 ist mit einem Flüssigkeitsschlauch 23 verbunden, der durch den Auslauf 3 verläuft. Der Flüssigkeitsschlauch 23 umfasst einen ersten Flüssigkeitskanal 5 für die erste Flüssigkeit und einen zweiten Flüssigkeitskanal 24 für die zweite Flüssigkeit. Über den ersten Flüssigkeitskanal 5 ist der Brause die erste Flüssigkeit von einem hier nicht gezeigten Heißwasserbereiter und über den zweiten Flüssigkeitskanal 24 die zweite Flüssigkeit von einem hier nicht gezeigten Mischventil zuführbar, die in und/oder außerhalb des in der Fig. 1 gezeigten Armaturengehäuses 2 angeordnet sein können. Der Flüssigkeitsschlauch 23 ist in der Fig. 2 lediglich verkürzt dargestellt.

In dem ersten Flüssigkeitskanal 5 bzw. in einem Brausegehäuse 25 der Brause 4 ist ein erstes Ventil 9 angeordnet, das nach Art eines ersten Rückflussverhinderers ausgebildet ist. Das erste Ventil 9 ist durch eine Umstelleinrichtung 18 der Brause 4 betätigbar. Die Umstelleinrichtung 18 umfasst ein erstes Stellelement 10 und ein zweites Stellelement 12, die jeweils stiftförmig bzw. bolzenförmig ausgebildet sind. Das erste Stellelement 10 ist orthogonal zu einer Brauselängsachse 26 der Brause 4 bzw. einer Auslauflängsachse 27 des Auslaufs 3 und das zweite Stellelement 12 parallel zu der Brauselängsachse 26 bzw. der Auslauflängsachse 27 orientiert sowie relativ zu dem Brausegehäuse 25 der Brause 4 beweglich gelagert. In der ersten Betriebsstellung 7 der Brause 4 wird das erste Stellelement 10 durch den Auslauf 3 bzw. durch eine in dem Auslauf 3 angeordnete Brauseaufnahme 28 entgegen einer ersten Federkraft einer ersten Feder 11 in die Brause 4 gedrückt. Hierdurch verstellt das erste Stellelement 10 über eine schräge Gleitfläche 14 das zweite Stellelement 12 entgegen einer zweiten Federkraft einer zweiten Feder 13 in Richtung des ersten Ventils 9, sodass ein erster Ventilkörper 15 des ersten Ventils 9 entgegen einer dritten Federkraft einer dritten Feder 17 von einem ersten Ventilsitz 16 des ersten Ventils 9 abgehoben wird. Somit ist das erste Ventil 9 bzw. der erste Flüssigkeitskanal 5 geöffnet, wenn sich die Brause 4 in der ersten Betriebsstellung 7 befindet, sodass die erste Flüssigkeit über den ersten Flüssigkeitskanal 5 zu der Auslauföffnung 6 der Brause 4 strömen kann.

Die Fig. 3 zeigt die Brause 4 in einer Schnittdarstellung entlang der in der Fig. 1 gezeigten Schnittebene 22 von oben, nachdem die Brause 4 durch einen hier nicht gezeigten Benutzer aus dem Auslauf 3 in eine zweite Betriebsstellung 8 gezogen wurde. Hierdurch wurde das erste Stellelement 10 der Umstelleinrichtung 18 freigegeben, sodass die erste Feder 11 das erste Stellelement 10 aus der Brause 4, die zweite Feder 13 das zweite Stellelement 12 von dem ersten Ventil 9 weg und die dritte Feder 17 den ersten Ventilkörper 15 gegen den ersten Ventilsitz 16 verstellt. Somit ist das erste Ventil 9 bzw. der erste Flüssigkeitskanal 5 geschlossen, wenn sich die Brause 4 in der zweiten Betriebsstellung 8 befindet, sodass die erste Flüssigkeit über den ersten Flüssigkeitskanal 5 nicht zu der Auslauföffnung 6 der Brause 4 strömen kann. Die dritte Feder 17 drückt den ersten Ventilkörper 15 in einer ersten Strömungsrichtung 34 der ersten Flüssigkeit in dem ersten Flüssigkeitskanal 5 bzw. in Richtung der Auslauföffnung 6 gegen den ersten Ventilsitz 16.

In dem zweiten Flüssigkeitskanal 24 bzw. in dem Brausengehäuse 25 der Brause 4 ist ein zweites Ventil 30 angeordnet, das ebenfalls nach Art eines Rückflussverhinderers ausgebildet ist. Das zweite Ventil 30 umfasst einen zweiten Ventilkörper 31, der durch eine vierte Feder 32 gegen einen zweiten Ventilsitz 33 gedrückt wird. Bei dem zweiten Ventil 30 wird der zweite Ventilkörper 31 des zweiten Ventils 30 entgegen einer zweiten Strömungsrichtung 29 der zweiten Flüssigkeit in dem zweiten Flüssigkeitskanal 24 bzw. von der Auslauföffnung 6 weg gegen den zweiten Ventilsitz 33 gedrückt. Hierdurch öffnet sich das zweite Ventil 30, wenn ein Flüssigkeitsdruck der zweiten Flüssigkeit in dem zweiten Flüssigkeitskanal 24 eine vierte Federkraft der vierten Feder 32 überwindet. Gleichzeitig wird ein Rückströmen der ersten Flüssigkeit und/oder der zweiten Flüssigkeit aus der Brause in den zweiten Flüssigkeitskanal 24 durch das zweite Ventil 30 verhindert.

Durch die vorliegende Erfindung wird eine Verbrühungsgefahr reduziert, indem eine Abgabe der ersten Flüssigkeit bei herausgezogener Brause 4 verhindert wird.

### Bezugszeichenliste

- 1: Sanitärarmatur
- 2: Armaturengehäuse
- 3: Auslauf
- 4: Brause
- 5: erster Flüssigkeitskanal
- 6: Auslauföffnung
- 7: erste Betriebsstellung
- 8: zweite Betriebsstellung
- 9: erstes Ventil
- 10: erstes Stellelement
- 11: erste Feder
- 12: zweites Stellelement
- 13: zweite Feder
- 14: Gleitfläche
- 15: erster Ventilkörper
- 16: erster Ventilsitz
- 17: dritte Feder
- 18: Umstelleinrichtung
- 19: erstes längsseitiges Ende
- 20: erstes Betätigungselement
- 21: zweites Betätigungselement
- 22: Schnittebene
- 23: Flüssigkeitsschlauch
- 24: zweiter Flüssigkeitskanal
- 25: Brausegehäuse
- 26: Brauselängsachse
- 27: Auslauflängsachse
- 28: Brauseaufnahme
- 29: zweite Strömungsrichtung
- 30: zweites Ventil
- 31: zweiter Ventilkörper
- 32: vierte Feder
- 33: zweiter Ventilsitz
- 34: erste Strömungsrichtung

## Patentansprüche

1. Sanitärarmatur (1), zumindest aufweisend:
- ein Armaturengehäuse (2) mit einem Auslauf (3); und
- eine Brause (4) mit zumindest einem ersten Flüssigkeitskanal (5) zum Führen einer ersten Flüssigkeit zu einer Auslauföffnung (6), wobei die Brause (4) einen zweiten Flüssigkeitskanal (24) zum Führen einer zweiten Flüssigkeit aufweist, wobei die Sanitärarmatur eine Heißwasserquelle aufweist und wobei es sich bei der ersten Flüssigkeit um Heißwasser handelt, das eine Heißwassertemperatur von 95 °C bis 100 °C aufweist, **dadurch gekennzeichnet, dass** die Brause (4) aus einer ersten Betriebsstellung (7), in der die Brause (4) zumindest teilweise in dem Auslauf (3) angeordnet ist, in eine zweite Betriebsstellung (8) ziehbar ist und dass die Brause (4) ein erstes Ventil (9) aufweist,
das den zumindest einen ersten Flüssigkeitskanal (5) schließt, wenn die Brause (4) in die zweite Betriebsstellung gezogen ist.

2. Sanitärarmatur (1) nach Patentanspruch 1, wobei das erste Ventil (9) den zumindest einen ersten Flüssigkeitskanal (5) öffnet, wenn sich die Brause (4) in der ersten Betriebsstellung (7) befindet.

3. Sanitärarmatur (1) nach einem der vorhergehenden Patentansprüche, aufweisend eine Umstelleinrichtung (18) zur Betätigung des ersten Ventils (9).

4. Sanitärarmatur (1) nach Patentanspruch 3, wobei die Umstelleinrichtung (18) ein erstes Stellelement (10) umfasst, das zum Öffnen des ersten Ventils (9) zumindest teilweise in die Brause (4) verstellbar ist.

5. Sanitärarmatur (1) nach Patentanspruch 4, wobei das erste Stellelement (10) durch den Auslauf (3) zumindest teilweise in die Brause (4) verstellbar ist, wenn sich die Brause (4) in der ersten Betriebsstellung (7) befindet.

6. Sanitärarmatur (1) nach Patentanspruch 4 oder 5, wobei das erste Stellelement (10) durch eine erste Feder (11) zumindest teilweise aus der Brause (4) herausverstellbar ist, wenn sich die Brause (4) nicht in der ersten Betriebsstellung (7) befindet.

7. Sanitärarmatur (1) nach einem der Patentansprüche 4 bis 6, wobei durch das erste Stellelement (10) ein zweites Stellelement (12) verstellbar ist.

8. Sanitärarmatur (1) nach Patentanspruch 7, wobei das zweite Stellelement (12) gegen eine zweite Feder (13) verstellbar ist.

9. Sanitärarmatur (1) nach Patentanspruch 7 oder 8, wobei das zweite Stellelement (12) über eine Gleitfläche (14) durch das erste Stellelement (10) verstellbar ist.

10. Sanitärarmatur (1) nach einem der Patentansprüche 4 bis 9, wobei das erste Ventil (9) einen ersten Ventilkörper (15) aufweist, der durch das erste Stellelement (10) oder ein zweites Stellelement (12) von einem ersten Ventilsitz (16) abhebbar ist.

## Claims

1. A sanitary fitting (1), having at least:
- a fitting housing (2) with an outlet (3); and
- a shower (4) with at least one first liquid channel (5) for conveying a first liquid to an outlet opening (6), wherein the shower (4) has a second liquid channel (24) for conveying a second liquid, wherein the sanitary fitting has a hot water source and wherein the first liquid is hot water having a hot water temperature of 95 °C to 100 °C, **characterized in that** the shower (4) can be pulled from a first operating position (7), in which the shower (4) is at least partially arranged in the outlet (3), into a second operating position (8), and **in that** the shower (4) has a first valve (9) which closes the at least one first liquid channel (5) when the shower (4) is pulled into the second operating position.

2. The sanitary fitting (1) according to claim 1, wherein the first valve (9) opens the at least one first liquid channel (5) when the shower (4) is in the first operating position (7).

3. The sanitary fitting (1) according to any one of the preceding claims, having a changeover device (18) for actuating the first valve (9).

4. The sanitary fitting (1) according to claim 3, wherein the changeover device (18) comprises a first actuator (10) which can be moved at least partially into the shower (4) to open the first valve (9).

5. The sanitary fitting (1) according to claim 4, wherein the first actuator (10) can be moved at least partially into the shower (4) through the outlet (3) when the shower (4) is in the first operating position (7).

6. The sanitary fitting (1) according to claim 4 or 5, wherein the first actuator (10) can be moved at least partially out of the shower (4) by means of a first spring (11) when the shower (4) is not in the first operating position (7).

7. The sanitary fitting (1) according to any one of claims 4 to 6, wherein a second actuator (12) can be moved by the first actuator (10).

8. The sanitary fitting (1) according to claim 7, wherein the second actuator (12) can be moved against a second spring (13).

9. The sanitary fitting (1) according to claim 7 or 8, wherein the second actuator (12) can be moved by the first actuator (10) via a sliding surface (14).

10. The sanitary fitting (1) according to any one of claims 4 to 9, wherein the first valve (9) has a first valve body (15) which can be lifted off a first valve seat (16) by the first actuator (10) or a second actuator (12).

## Revendications

1. Robinetterie sanitaire (1), comportant au moins :
- une monture (2) de robinetterie, dotée d'un écoulement (3) ; et
- une douche (4), dotée d'au moins un premier conduit de liquide (5), destiné à conduire un premier liquide vers un orifice d'écoulement (6), la douche (4) comportant un deuxième conduit de liquide (24), destiné à conduire un deuxième liquide, la robinetterie sanitaire comportant une source d'eau chaude et le premier liquide étant de l'eau chaude qui présente une température d'eau chaude de 95 °C à 100 °C, **caractérisée en ce que** la douche (4) peut se tirer d'une première position opérationnelle (7), dans laquelle la douche (4) est placée au moins en partie dans l'écoulement (3), dans une deuxième position opérationnelle (8) et **en ce que** la douche (4) comporte une première valve (9), qui ferme l'au moins un premier conduit de liquide (5) lorsque la douche (4) est tirée dans la deuxième position opérationnelle.

2. Robinetterie sanitaire (1) selon la revendication 1 du brevet, la première valve (9) ouvrant l'au moins un premier conduit de liquide (5) lorsque la douche (4) se trouve dans la première position opérationnelle (7).

3. Robinetterie sanitaire (1) selon l'une quelconque des revendications précédentes du brevet, comportant un mécanisme d'inversion (18), destiné à actionner la première valve (9).

4. Robinetterie sanitaire (1) selon la revendication 3, le mécanisme d'inversion (18) comprenant un premier élément de réglage (10), qui pour ouvrir la première valve (9) est ajustable au moins en partie dans la douche (4).

5. Robinetterie sanitaire (1) selon la revendication 4, le premier élément de réglage (10) étant ajustable par l'écoulement (3) au moins partiellement dans la douche (4), lorsque la douche (4) se trouve dans la première position opérationnelle (7).

6. Robinetterie sanitaire (1) selon la revendication 4 ou 5, le premier élément de réglage (10) étant ajustable par un premier ressort (11) au moins en partie hors de la douche (4), lorsque la douche (4) ne se trouve pas dans la première position opérationnelle (7).

7. Robinetterie sanitaire (1) selon l'une quelconque des revendications 4 à 6 du brevet, un deuxième élément de réglage (12) étant ajustable par le premier élément de réglage (10).

8. Robinetterie sanitaire (1) selon la revendication 7, le deuxième élément de réglage (12) étant ajustable contre un deuxième ressort (13).

9. Robinetterie sanitaire (1) selon la revendication 7 ou 8, le deuxième élément de réglage (12) étant ajustable par l'intermédiaire d'une surface de coulissement (14) par le premier élément de réglage (10).

10. Robinetterie sanitaire (1) selon l'une quelconque des revendications 4 à **9,** la première valve (9) comportant un premier corps de valve (15), qui peut se soulever par le premier élément de réglage (10) ou par un deuxième élément de réglage (12) d'un premier siège de valve (16).
